# EUROPÄISCHE PATENTANMELDUNG

(11) **EP 4 732 706 A2**
(43) Veröffentlichungstag der Anmeldung: **29.04.2026**
(21) Anmeldenummer: 26156372.0
(22) Anmeldetag: 04.02.2026
(51) Int. Cl.: A45C 11/34, A45C 11/36, A45F 5/02, A45F 5/00, B43K 23/008

(54) **STIFTKÖCHER, STIFT UND SYSTEM AUS STIFTKÖCHER UND STIFT**

(30) Priorität: 13.02.2025 DE 102025105395
(71) Anmelder: Bleispitz GmbH, 82041 Oberhaching (DE)
(72) Erfinder: MIEDL, Enno, 82041 Oberhaching (DE)
(74) Vertreter: Winter, Brandl - Partnerschaft mbB

(57) **Zusammenfassung**

Die vorliegende Offenbarung betrifft einen Stiftköcher (2) zur Aufbewahrung eines Stifts (36) oder Markers, insbesondere eines Tieflochmarkers, mit einem, vorzugsweise hülsenförmig ausgebildeten, Grundkörper (4), der sich in einer Längsrichtung (L) erstreckt und einen Aufnahmeraum (12) zur zumindest teilweisen Aufnahme des Stifts (36) begrenzt und eine Grundkörperwandung (62) aufweist. Der Grundkörper (4) weist an einem ersten Ende (38) der Längsrichtung (L) eine Einführöffnung (10) in der Grundkörperwandung (62) zum Einbringen des Stifts (36) in den Aufnahmeraum (12) auf, wobei in oder an einem der Einführöffnung (10) zugewandten Endabschnitt (38) des Grundkörpers (4) zumindest ein erstes Koppelelement (32) ausgebildet ist, den Stift (36) in dem Aufnahmeraum (12) reversibel zu fixieren, wobei das erste Koppelelement (32) ein magnetisches Element oder einen Magneten beinhaltet oder ist. Die vorliegende Offenbarung betrifft weiterhin einen Stift (36) und ein System (60) aus dem Stiftköcher (2) und dem Stift (36).

## Beschreibung

### Technisches Gebiet

Die vorliegende Offenbarung betrifft: einen Stiftköcher zur Aufbewahrung und zum Transport eines Stifts oder Markers, insbesondere eines Tieflochmarkers; einen Stift, insbesondere Tieflochmarker, für den Stiftköcher; und ein System aus dem Stiftköcher und dem Stift.

### Stand der Technik

Im Handwerk und auf Baustellen sind unterschiedliche Stifte, wie beispielsweise ein Tieflochmarker oder ein Zimmermannsbleistift, im täglichen Einsatz, um Anzeichnungs- und Markierarbeiten durchzuführen und Notizen zu machen. Hierbei ist es von besonderer Bedeutung, dass der Stift leicht zu erreichen ist und einhändig zu bedienen ist, um einen Zugriff auf den Stift auch zu gewährleisten, wenn die zweite Hand eines Nutzers mit einem Werkzeug, beispielsweise einer Wasserwage, oder Montagematerial belegt ist.

Zusätzlich soll der Stift so untergebracht/ fixiert sein, dass ein Verlust/ ein Verlegen des Stifts vermieden werden kann, da insbesondere im Baustelleneinsatz herumliegende Stifte schnell abhandenkommen.

Zur Lösung dieser Aufgaben haben sich Stiftköcher, wie sie beispielsweise aus der DE 695 06 392 T2 bekannt sind, auf dem Markt etabliert. Derartige Stiftköcher können mit einem Clip an einer Tasche oder einem Gürtel des Nutzers/ Bedieners fixiert werden und ermöglichen dem Nutzer den einhändigen Zugriff auf den Stift.

Bei herkömmlichen Stiftköchern besteht der Nachteil, dass der Nutzer seinen Blick zu dem Stiftköcher hin wenden muss, um den Stift sicher in den Stiftköcher einzuführen, unterzubringen und zu verrasten. Weiterhin kann der Stift leicht aus dem Stiftköcher herausfallen, insbesondere wenn der Nutzer sich auf einer Baustelle weit vornüber beugt.

Um diesen Nachteil zu überwinden, wurden Rastmechanismen entwickelt, mit welchen der Stift in dem Stiftköcher reversibel verrastet. Durch solche Rastmechanismen kann das Verlustrisiko des Stifts aus dem Stiftköcher verringert werden.

Nachteilig an derartigen Rastmechanismen ist jedoch, dass sie, insbesondere bei Stiften und Stiftköchern für den Baustelleneinsatz, eine hohe Vorspannkraft zwischen Stift und Stiftköcher aufweisen müssen, um den zuverlässigen Halt des Stifts in dem Stiftköcher zu gewährleisten.

Eine solche hohe Vorspannkraft hat den Nachteil, dass zum Herausziehen des Stifts aus dem Stiftköcher der Stiftköcher von dem Nutzer festgehalten werden muss, da der Stiftköcher sich sonst von der Hose des Nutzers lösen kann. Weiterhin muss der Stiftköcher festgehalten werden, um beim Einsetzen des Stifts in den Stiftköcher die Vorspannkraft zu überwinden, da ein Hosentaschenbund die nötige hohe Einführkraft, welche zum Überwinden der Vorspannkraft und damit zum Einrasten des Stifts im Stiftköcher nötig ist, nicht zuverlässig aufnehmen kann. Somit ist der Stiftköcher nur noch bedingt einhändig bedienbar und der Bedienungskomfort für den Nutzer ist erheblich eingeschränkt.

### Kurzbeschreibung der Offenbarung

Aufgabe der vorliegenden Offenbarung ist es daher, einen Stiftköcher, einen Stift und ein System aus dem Stift und dem Stiftköcher bereitzustellen, welche die Nachteile aus dem Stand der Technik überwinden oder zumindest reduzieren. Konkret ist es Aufgabe der vorliegenden Offenbarung, einen Stiftköcher bereitzustellen, der einerseits den Stift auch im Baustelleneinsatz zuverlässig und sicher fixiert und andererseits eine einfache Einhandbedienung gewährleistet. Weiterhin ist es Aufgabe, einen entsprechenden Stift bereitzustellen, welcher sicher und zuverlässig in dem Stiftköcher fixiert werden kann. Final ist es Aufgabe der vorliegenden Offenbarung, ein System aus dem Stiftköcher und dem Stift bereitzustellen.

Diese Aufgaben werden gelöst durch einen Stiftköcher gemäß dem unabhängigen Anspruch 1, durch einen Stift gemäß Anspruch 7, durch ein System aus dem Stiftköcher und dem Stift nach Anspruch 12 und durch eine Verwendung nach Anspruch 14. Vorteilhafte Weiterbildungen sind Teil der Unteransprüche und/ oder nachfolgend beschrieben.

Konkret wird die Aufgabe gelöst durch einen Stiftköcher zur Aufbewahrung eines Stifts/ Markers, insbesondere eines Filzstifts oder Lackmarkers oder Tieflochmarkers oder Zimmermannsbleistifts, mit einem, vorzugsweise hülsenförmig ausgebildeten, Grundkörper, der sich in einer Längsrichtung erstreckt und einen Aufnahmeraum zur zumindest teilweisen Aufnahme des Stifts begrenzt und eine Grundkörperwandung aufweist. Der Grundkörper hat an einem ersten Ende der Längsrichtung bzw. in Längsrichtung eine Einführöffnung in der Grundkörperwandung, um den Stift in den Aufnahmeraum einzubringen. In oder an dem Grundkörper, vorzugsweise in oder an einem der Einführöffnung zugewandten Endabschnitt des Grundkörpers (das heißt nahe der Einführöffnung), ist zumindest ein erstes Koppelelement ausgebildet, den Stift in dem Aufnahmeraum reversibel zu fixieren, wobei das Koppelelement ein magnetisches Element oder einen Magneten beinhaltet oder ist.

In anderen Worten wird die Aufgabe gelöst durch den Stiftköcher, der vorgesehen und ausgebildet ist, zumindest einen Stift reversibel aufzunehmen. Der Stiftköcher hat einen Grundkörper, der sich, vorzugsweise zumindest abschnittsweise zylinderförmig, in der Längsrichtung erstreckt. Alternativ oder zusätzlich kann der Grundkörper abschnittsweise kegelförmig und/ oder kegelstumpfförmig ausgebildet sein. Der Stiftköcher hat dabei bevorzugt eine (viel) größere Erstreckung in der Längsrichtung als in einer normal zu der Längsrichtung orientierten Breitenrichtung/ Radialrichtung/ Umfangsrichtung/ Querrichtung. Der Grundkörper kann bevorzugt eine Hülsenform aufweisen oder hülsenförmig ausgebildet sein. In anderen Worten kann der Grundkörper eine Art einseitig geschlossene Rohrgeometrie mit der im Verhältnis dünnen Grundkörperwandung aufweisen. Der Grundkörper bzw. die Grundkörperwandung begrenzt den Aufnahmeraum des Stiftköchers.

Der Aufnahmeraum ist durch die Einführöffnung zugänglich/ mit einer den Stiftköcher umgebenden Umgebung verbunden. Die Einführöffnung ist an einem der Enden des Stiftköchers in der Längsrichtung ausgebildet. Insbesondere kann die Einführöffnung an einer Stirnfläche/ Stirnseite des Grundkörpers ausgebildet sein oder die Stirnfläche/ Stirnseite im Wesentlichen ausbilden. Die Einführöffnung ist die Öffnung, durch welche der Stift zumindest abschnittsweise in den Aufnahmeraum eingebracht/ eingeführt/ eingesteckt/ eingeschoben werden kann. Bevorzugt ist die Einführöffnung die einzige Öffnung, welche den Aufnahmeraum mit der den Stiftköcher umgebenden Umgebung verbindet. Alternativ sind Ausführungsformen mit zumindest einer Drainageöffnung vorstellbar. Drainageöffnungen sind insbesondere beim Einsatz eines Bleistiftes vorstellbar.

Das zumindest eine erste Koppelelement ist an dem ersten Ende/ Endabschnitt, also benachbart/ in der Nähe zu der Einführöffnung, ausgebildet. Das erste Koppelelement ist vorgesehen und ausgebildet, den Stift derart in dem Aufnahmeraum reversibel zu fixieren/ zu verrasten, dass zumindest die Schreibspitze in dem Aufnahmeraum aufgenommen ist. Für den Fall, dass der Stift ein Tieflochmarker ist, ist das erste Koppelelement vorgesehen und ausgebildet, den Stift derart in dem Aufnahmeraum reversibel zu fixieren, dass die Markierspitze, bestehend aus der Schreibspitze und einem die Schreibspitze mit dem Grundkörper verbindenden Schaft, vorzugsweise vollständig, in dem Aufnahmeraum aufgenommen ist.

Das erste Koppelelement ist oder beinhaltet zumindest ein magnetisches Element.

Unter einem magnetischen Element ist ein Element zu verstehen, welches von einem Magneten angezogen wird bzw. angezogen werden kann. In anderen Worten ist unter dem magnetischen Element ein ferromagnetisches und/ oder ein paramagnetisches Element zu verstehen.

Das magnetische Element kann beispielsweise aus Eisen, Kobalt, Nickel oder einer entsprechenden geeigneten Legierung ausgebildet sein.

Alternativ ist oder beinhaltet das erste Koppelelement zumindest einen Magneten.

Unter einem Magneten ist ein Element zu verstehen, welches ein magnetisches Feld in seiner Umgebung erzeugt. In diesem magnetischen Feld werden bestimmte andere magnetische Elemente oder Magneten von dem Magneten angezogen oder abgestoßen.

Das zumindest eine erste Koppelelement kann fest oder lösbar an oder in dem Grundkörper ausgebildet sein. Beispielsweise kann das erste Koppelelement an dem Grundkörper verklebt sein. Alternativ kann das erste Koppelelement mit oder in dem Grundkörper vergossen sein. Weiterhin alternativ kann das erste Koppelelement in einer für das erste Koppelelement vorgesehenen Aufnahme aufgenommen sein. Beispielsweise kann das erste Koppelelement in der Aufnahme verpresst oder verklebt sein.

Das zumindest eine erste Koppelelement kann an oder in einer von dem Aufnahmeraum abgewandten Außenseite des Grundkörpers ausgebildet sein. Alternativ ist vorstellbar, dass das erste Koppelelement in oder an einer Innenseite des Grundkörpers ausgebildet ist. Weiterhin alternativ kann das zumindest eine erste Koppelelement in der Grundkörperwandung oder einer Ein- oder Ausstülpung der Grundkörperwandung ausgebildet sein.

Durch den Einsatz des Magneten oder des magnetischen Elements als erstes Koppelelement wird eine einfache Handhabung ermöglicht, da der Stift schnell und zuverlässig an/ in dem Stiftköcher haftet/ fixiert ist, ohne dass eine manuelle Drehbewegung oder ein Schieben durch den Nutzer erforderlich ist. Dies reduziert den Aufwand beim Ziehen oder Wegstecken des Stifts in dem Stiftköcher und bietet gleichzeitig eine verbesserte Benutzerfreundlichkeit. Weiterhin ermöglicht das magnetische erste Koppelelement eine stabile Verbindung, die auch bei häufigem Gebrauch nicht an Haftkraft verliert und den Stift zuverlässig an ihrem Platz hält. Durch das magnetische Prinzip wird der Stift zudem mit minimaler mechanischer Beanspruchung in dem Stiftköcher befestigt, was die Lebensdauer der Bauteile verlängert und die Nutzung des Stiftköchers komfortabler gestaltet. Weiterhin kann der Nutzer, beispielsweise bei einem einhändigen Bedienen des Stiftköchers den Stift lediglich mit der Spitze in die Einführöffnung des Stiftköchers einbringen und dann fallen lassen, wobei sich der Nutzer trotzdem sicher sein kann, dass der Stift zuverlässig in dem Stiftköcher fixiert ist.

In einem Aspekt kann das zumindest eine Koppelelement, vorzugsweise gleichmäßig, über einen Umfang oder einen Umfangsabschnitt des Grundkörpers verteilt ausgebildet sein.

In anderen Worten kann das einzelne erste Koppelelement den Grundkörper und/ oder den Aufnahmeraum gleichmäßig umfänglich umgeben. Alternativ können mehrere erste Koppelelemente gleichmäßig über den Umfang des Grundkörpers verteilt ausgebildet sein. Unter einer gleichmäßigen Verteilung mehrerer erster Koppelelemente ist zu verstehen, dass zwischen benachbarten ersten Koppelelementen ein konstanter Abstand in Umfangsrichtung des Grundkörpers bzw. der Grundkörperwandung ausgebildet ist. In anderen Worten kann ein eingeschlossener Winkel bzw. eine Bogenlänge zwischen benachbarten ersten Koppelelementen über den Umfang des Grundkörpers konstant sein. In nochmals anderen Worten kann eine Teilung/ ein Teilungswinkel der Koppelelemente in oder an der Grundkörperwandung bzw. über die umfängliche Erstreckung der Grundkörperwandung konstant sein.

Durch eine gleichmäßige, über den Umfang des Grundkörpers verteilte Ausbildung des zumindest einen ersten Koppelelements kann eine zuverlässige Fixierung des Stifts in den Stiftköcher gewährleistet werden. Konkret muss der Bediener nicht auf eine korrekte Ausrichtung des Stifts in Relation zu dem Stiftköcher achten, sondern kann den Stift blind in den Stiftköcher gleiten lassen. Durch die gleichmäßige umfängliche Ausbildung des zumindest einen ersten Koppelelements kann eine zuverlässige magnetische Verbindung in einer Vielzahl von Rotationsposition zwischen dem Stift und dem Stiftköcher gewährleistet sein. Bevorzugt kann auf diese Weise eine (automatische) Selbstausrichtung des Stifts in dem Aufnahmeraum des Stiftköchers erzielt werden.

In einem weiteren Aspekt kann das vorzugsweise genau eine erste Koppelelement als ein ringförmiges Koppelelement ausgebildet sein, wobei das Koppelelement den Aufnahmeraum abschnittsweise radial umschließen/ umgeben kann.

In anderen Worten kann das vorzugsweise genau eine erste Koppelelement als ein ringstreifenförmiges oder als ein unterlegscheibenförmiges Koppelelement ausgebildet sein, welches den Aufnahmeraum in einem lokalen Abschnitt in der Längsrichtung des Aufnahmeraums radial umgibt oder begrenzt.

Durch eine derartige Ausbildung des ersten Koppelelements kann einerseits eine einfache Montage des Stiftköchers gewährleistet sein und andererseits die Fixierung des Stifts in dem Stiftköcher noch zuverlässiger gewährleistet werden. Konkret muss der Bediener nun überhaupt nicht mehr auf eine korrekte Ausrichtung des Stifts in Relation zu dem Stiftköcher achten, sondern kann den Stift blind in den Stiftköcher gleiten lassen. Durch die ringförmige Ausbildung des zumindest einen Koppelelements kann eine zuverlässige magnetische Verbindung in jeder Rotationsposition zwischen dem Stift und dem Stiftköcher gewährleistet sein.

In einem weiteren Aspekt kann eine Polausrichtung des ersten Koppelelements in Längsrichtung sein. In anderen Worten kann der Nordpol des ersten Koppelelements in positive Längsrichtung orientiert sein und der Südpol des ersten Koppelelements in negative Längsrichtung orientiert sein. Selbstverständlich kann die Polausrichtung auch spiegelverkehrt ausgebildet sein.

Alternativ ist vorstellbar, die Polausrichtung des ersten Koppelelements normal zu der Längsrichtung auszubilden. Durch eine derartige Polausrichtung normal zu der Längsrichtung kann eine automatische Positionierung des Stifts in dem Stiftköcher umgesetzt werden.

In einem weiteren Aspekt kann das erste Koppelelement über ein erstes Fixierelement des Grundkörpers fest oder lösbar, vorzugsweise über ein Gewinde, an dem Grundkörper fixiert sein. Alternativ sind auch Ausführungsformen vorstellbar, in welchen das Fixierelement separat von dem Grundkörper ausgebildet ist.

In anderen Worten kann das erste Fixierelement ausgebildet sein, das erste Koppelelement an dem Grundkörper zu fixieren. Das erste Fixierelement kann vorgesehen und ausgebildet sein, das erste Koppelelement fest mit dem Grundkörper zu verbinden. Beispiele für eine feste Verbindung zwischen dem ersten Fixierelement und dem (Rest-) Grundkörper sind Schweißen, Kleben, Umformen oder dergleichen.

Alternativ kann das erste Fixierelement vorgesehen und ausgebildet sein, lösbar an oder mit dem Grundkörper fixiert zu sein. Beispiele für eine lösbare Verbindung zwischen dem ersten Fixierelement und dem Grundkörper sind das Gewinde, vorzugsweise ein Außengewinde auf dem Grundkörper und ein Innengewinde in dem ersten Fixierelement, eine Steckverbindung, eine Rastverbindung, eine Passung oder dergleichen.

In einem weiteren Aspekt kann das erste Fixierelement die Einführöffnung des Grundkörpers beinhalten oder sein.

In anderen Worten kann das erste Fixierelement derart an dem Grundkörper ausgebildet sein, dass es in oder an dem ersten Ende des Grundkörpers ausgebildet ist, oder das erste Ende des Grundkörpers (vollständig) ausbildet. Das erste Fixierelement kann dabei die Einführöffnung beinhalten oder ausbilden.

Durch eine derartige Ausbildung des ersten Fixierelements kann das erste Koppelelement in unmittelbarer Nähe der Einführöffnung ausgebildet sein. Weiterhin kann eine Montage des ersten Koppelelements an dem Grundkörper vereinfacht sein.

Bevorzugt kann das erste Koppelelement durch das erste Fixierelement an dem Grundkörper geklemmt/ durch eine Klemmkraft fixiert werden. Anders ausgedrückt kann das erste Fixierelement das erste Koppelelement über eine Klemmkraft fixieren.

In einer konkreten Ausführungsform kann das erste Koppelelement in einem ersten Schritt über das Außengewinde des Grundkörpers auf den Grundkörper aufgeschoben werden und anschließend in einem zweiten Schritt das erste Fixierelement auf das Außengewinde des Grundkörpers aufgeschraubt werden, bis das erste Fixierelement das erste Koppelelement auf dem Grundkörper kraftschlüssig und formschlüssig fixiert.

In einem weiteren Aspekt kann ein Befestigungsclip an der Grundkörperwandung ausgebildet sein, um den Stiftköcher an einer Tasche oder einem Gürtel des Nutzers zu fixieren.

In anderen Worten kann an der Außenfläche/ Außenumfangsfläche der Grundkörperwandung der Befestigungsclip ausgebildet sein. Der Befestigungsclip kann als ein Federelement ausgebildet sein, welches eine Federkraft gegen die Grundkörperwandung hat bzw. ausübt. In anderen Worten ist der Befestigungsclip bevorzugt gegen die Grundkörperwandung vorgespannt, so dass ein Hosentaschenrand, insbesondere ein Zollstocktaschenrand, oder der Gürtel zwischen dem Befestigungsclip und der Grundkörperwandung eingeklemmt werden kann, so dass der Stiftköcher fest an der Hosentasche oder einem Gürtel befestigt werden kann.

Bevorzugt ist der Befestigungsclip einstückig mit der Grundkörperwandung ausgebildet.

Besonders bevorzugt können an einer der Grundkörperwandung zugewandten Innenseite des Befestigungsclips erste Widerhaken oder Zacken ausgebildet sein.

Weiterhin bevorzugt können an der Grundkörperwandung dem Befestigungsclip zugewandte zweite Widerhaken oder Zacken ausgebildet sein. Die ersten Widerhaken und die zweiten Widerhaken können in der Längsrichtung alternierend angeordnet ausgebildet sein.

In einem weiteren Aspekt kann zumindest ein Griffelement an der Grundkörperwandung ausgebildet sein. Das zumindest eine Griffelement kann bei einem Herausziehen des Stifts aus dem Stiftköcher als ein Kraftangriffspunkt fungieren, um die Fixierkraft des Koppelelements, insbesondere bei einer Einhandbedienung, zu überwinden.

In einem weiteren Aspekt können zwei Griffelemente an dem Grundkörper ausgebildet sein, wobei die zwei Griffelemente in der Draufsicht in Richtung der Längsrichtung winkelversetzt zueinander angeordnet sein können.

Die zwei Griffelemente können identisch und/ oder symmetrisch, insbesondere spiegelsymmetrisch, zueinander ausgebildet sein.

Weiterhin können die zwei Griffelemente besonders bevorzugt symmetrisch zu einer ersten Symmetrieebene des Befestigungsclips an der Außenwandung ausgebildet sein.

In anderen Worten können sich zwei Griffelemente von der Grundkörperwandung radial nach außen erstrecken. Die zwei Griffelemente können in der Längsrichtung auf derselben Position ausgebildet sein.

Die erste Symmetrieebene des Befestigungsclips kann eine Befestigungsclipmittelfaser und die Stiftköchermittelfaser beinhalten. In anderen Worten kann sich die erste Symmetrieebene in der Längsrichtung mittig durch den Grundkörper und den Befestigungsclip erstrecken. Die zwei Griffelemente sind bevorzugt zu der Symmetrieebene symmetrisch, bevorzugt spiegelsymmetrisch, angeordnet und ausgebildet.

Besonders bevorzugt erstrecken sich die zwei Griffelemente in der Draufsicht ohrenförmig weg von dem Grundkörper.

Alternativ kann das Griffelement als ein umlaufender Flansch, ein teilweise umlaufender Flansch, ein Trichter, als einzelne, um den Umfang des Stiftköchers verteilte Nasen oder Rippen oder Ähnliches ausgebildet sein.

Weiterhin wird die Aufgabe der vorliegenden Offenbarung gelöst durch einen gegebenenfalls auch unabhängig zu beanspruchenden Stift, insbesondere Tieflochmarker oder Filzstift oder Lackmarker oder Zimmermannsbleistift, wobei der Stift ein zweites Koppelelement beinhaltet. Das zweite Koppelelement beinhaltet oder ist ein magnetisches Element oder ein Magnet, wobei das zweite Koppelelement bevorzugt magnetisch kompatibel zu dem ersten Koppelelement ausgebildet ist.

Das zweite Koppelelement ist vorgesehen und ausgebildet, den Stift derart in dem Aufnahmeraum reversibel zu fixieren, dass zumindest die Schreibspitze in dem Aufnahmeraum aufgenommen ist. Für den Fall, dass der Stift ein Tieflochmarker ist, ist das zweite Koppelelement vorgesehen und ausgebildet, den Stift derart an bzw. in dem Stiftköcher reversibel zu fixieren, dass die Markierspitze, vorzugsweise vollständig, in dem Aufnahmeraum aufgenommen ist.

Das zweite Koppelelement ist oder beinhaltet zumindest ein magnetisches Element.

Alternativ ist oder beinhaltet das zweite Koppelelement zumindest einen Magneten.

Das zumindest eine zweite Koppelelement kann fest oder lösbar an oder in dem Stift ausgebildet sein. Beispielsweise kann das erste Koppelelement an dem Stift verklebt sein. Alternativ kann das erste Koppelelement mit oder in dem Stift, insbesondere in einem Stiftgehäuse, vergossen sein.

Das zumindest eine zweite Koppelelement kann an oder in einer von einem Schreibminenaufnahmeraum abgewandten Außenseite des Stifts bzw. des Stiftgehäuses ausgebildet sein. Alternativ ist vorstellbar, dass das zweite Koppelelement in oder an einer Innenseite des Schreibminenaufnahmeraums ausgebildet ist. Weiterhin alternativ kann das zumindest eine zweite Koppelelement in der Stiftgehäusewandung ausgebildet sein.

Durch den Einsatz des Magneten oder des magnetischen Elements als zweites Koppelelement wird eine einfache Handhabung ermöglicht, da der Stift schnell und zuverlässig an/ in dem Stiftköcher haftet, ohne dass eine manuelle Drehbewegung oder ein Schieben erforderlich ist. Dies reduziert den Aufwand beim Ziehen oder Wegstecken des Stifts in dem Stiftköcher und bietet gleichzeitig eine verbesserte Benutzerfreundlichkeit. Weiterhin ermöglicht das magnetische zweite Koppelelement eine stabile Verbindung, die auch bei häufigem Gebrauch nicht an Haftkraft verliert und den Stift zuverlässig an seinem Platz hält. Durch das magnetische Prinzip wird der Stift zudem mit minimaler mechanischer Beanspruchung in dem Stiftköcher befestigt, was die Lebensdauer der Bauteile verlängert und die Nutzung des Stifts komfortabler gestaltet. Weiterhin kann der Nutzer, beispielsweise bei einem einhändigen Bedienen des Stifts, den Stift lediglich mit der Spitze in die Einführöffnung des Stiftköchers einbringen und dann fallen lassen, wobei sich der Nutzer trotzdem sicher sein kann, dass der Stift zuverlässig in dem Stiftköcher fixiert ist.

Unter magnetischer Kompatibilität des ersten Koppelelements und des zweiten Koppelelements ist zu verstehen, dass sich das erste Koppelelement und das zweite Koppelelement in einem Zustand, in welchem der Stift in den Stiftköcher eingesetzt ist, magnetisch anziehen.

In einem Aspekt kann das zweite Koppelelement in oder an einem Griffabschnitt des Stifts ausgebildet sein.

In anderen Worten kann der Stift einen Griffabschnitt beinhalten, der vorgesehen und ausgebildet ist, von dem Nutzer gegriffen zu werden. Der Griffabschnitt kann das zweite Koppelelement beinhalten oder aufnehmen und/ oder begrenzen.

In einem Aspekt kann das zumindest eine zweite Koppelelement, vorzugsweise gleichmäßig, über einen Umfang oder einen Umfangsabschnitt des Stifts verteilt ausgebildet sein.

In anderen Worten kann das zweite Koppelelement das Stiftgehäuse und/ oder den Schreibminenaufnahmeraum gleichmäßig umfänglich umgeben. Alternativ können mehrere Koppelelemente gleichmäßig über den Umfang des Stiftgehäuses verteilt ausgebildet sein. Unter einer gleichmäßigen Verteilung mehrerer zweiten Koppelelemente ist zu verstehen, dass zwischen benachbarten zweiten Koppelelementen ein konstanter Abstand in Umfangsrichtung des Stiftgehäuses bzw. der Stiftgehäusewandung ausgebildet ist. In anderen Worten kann ein eingeschlossener Winkel bzw. eine Bogenlänge zwischen benachbarten zweiten Koppelelementen über den Umfang des Stiftgehäuses konstant sein. In nochmals anderen Worten kann eine Teilung/ ein Teilungswinkel der Koppelelemente in oder an der Stiftkörperwandung bzw. über die Stiftkörperwandung konstant sein.

Durch eine gleichmäßige, über den Umfang des Stiftkörpers verteilte Ausbildung des zumindest einen zweiten Koppelelements kann eine zuverlässige Fixierung des Stifts in den Stiftköcher gewährleistet werden. Konkret muss der Bediener nicht auf eine korrekte Ausrichtung des Stifts in Relation zu dem Stiftköcher achten, sondern kann den Stift blind in den Stiftköcher gleiten lassen. Durch die gleichmäßige umfängliche Ausbildung des zumindest einen zweiten Koppelelements kann eine zuverlässige magnetische Verbindung in einer Vielzahl von Rotationspositionen zwischen Stift und Stiftköcher gewährleistet sein. Bevorzugt kann auf diese Weise eine (automatische) Selbstausrichtung des Stifts in dem Aufnahmeraum des Stiftköchers erzielt werden.

In einem weiteren Aspekt kann das vorzugsweise genau eine zweite Koppelelement als ein ringförmiges Koppelelement ausgebildet sein, wobei das Koppelelement den Stiftkörper abschnittsweise, insbesondere in einem Längsabschnitt des Stifts, radial umschließen/ umgeben kann.

In anderen Worten kann das vorzugsweise genau eine zweite Koppelelement als ein ringstreifenförmiges oder als ein unterlegscheibenförmiges Koppelelement ausgebildet sein, welches den Schreibminenaufnahmeraum in einem lokalen Abschnitt in der Längsrichtung des Schreibminenaufnahmeraums radial umgibt oder begrenzt.

Durch eine derartige Ausbildung des zweiten Koppelelements kann einerseits eine einfache Montage des Stifts gewährleistet sein und andererseits die Fixierung des Stifts in dem Stiftköcher noch zuverlässiger gewährleistet werden. Konkret muss der Bediener nun überhaupt nicht mehr auf eine korrekte Ausrichtung des Stifts in Relation zu dem Stiftköcher achten, sondern kann den Stift blind in den Stiftköcher gleiten lassen. Durch die ringförmige Ausbildung des zumindest einen zweiten Koppelelements kann eine zuverlässige magnetische Verbindung in jeder Rotationsposition zwischen Stift und Stiftköcher gewährleistet sein.

In einem weiteren Aspekt kann eine Polausrichtung des zweiten Koppelelements in Längsrichtung sein. In anderen Worten kann der Nordpol des zweiten Koppelelements in die positive Längsrichtung orientiert sein und der Südpol des Koppelelements in die negative Längsrichtung orientiert sein. Selbstverständlich kann die Polausrichtung auch spiegelverkehrt ausgebildet sein.

Bevorzugt entspricht die Polausrichtung des ersten Koppelelements der Polausrichtung des zweiten Koppelelements. Insbesondere bevorzugt entspricht die Polausrichtung des ersten Koppelelements bezogen auf die Längsrichtung der Polausrichtung des zweiten Koppelelements bezogen auf die Längsrichtung.

Alternativ ist vorstellbar, die Polausrichtung normal zu der Längsrichtung auszubilden. Durch eine derartige Polausrichtung normal zu der Längsrichtung kann eine automatische Positionierung des Stifts in dem Stiftköcher ausgebildet werden.

In einem weiteren Aspekt kann das zweite Koppelelement über ein zweites Fixierelement fest oder lösbar, vorzugsweise über ein Gewinde, an dem Stift fixiert sein.

In anderen Worten kann das zweite Fixierelement ausgebildet sein, das zweite Koppelelement an dem Stift bzw. an dem Stiftgehäuse zu fixieren. Das zweite Fixierelement kann vorgesehen und ausgebildet sein, das zweite Koppelelement fest und unlösbar mit dem Stift zu verbinden. Beispiele für eine feste Verbindung zwischen dem zweiten Fixierelement und dem Stiftgehäuse sind Schweißen, Kleben, Umformen oder dergleichen.

Alternativ kann das zweite Fixierelement vorgesehen und ausgebildet sein, lösbar an dem Stiftgehäuse fixiert zu sein. Beispiele für eine lösbare Verbindung zwischen dem zweiten Fixierelement und dem Stiftgehäuse sind das Gewinde, vorzugsweise ein Außengewinde auf dem Stiftgehäuse und ein Innengewinde in dem zweiten Fixierelement, eine Steckverbindung, eine Rastverbindung, eine Passung oder dergleichen.

Das erste Fixierelement und/ oder das zweite Fixierelement können beispielsweise als eine Hülse oder ein Ring oder eine Mutter oder dergleichen ausgebildet sein.

In einem Aspekt kann in dem ersten Fixierelement und/ oder in dem zweiten Fixierelement eine innen- oder außen- umfängliche Nut ausgebildet sein, das erste Koppelelement bzw. das zweite Koppelelement formschlüssig und/ oder kraftschlüssig aufzunehmen.

In einem weiteren Aspekt kann das zweite Fixierelement einen Anschlag des Stifts an dem Stiftköcher beinhalten oder sein.

In anderen Worten kann das zweite Fixierelement derart an dem Stiftgehäuse ausgebildet sein, dass es den Griffabschnitt des Stifts hin zu einer Schreibspitze begrenzt.

Durch eine derartige Ausbildung des zweiten Fixierelements kann das zweite Koppelelement in unmittelbarer Nähe der Einführöffnung des Stiftköchers ausgebildet sein, sodass eine hohe magnetische Anziehungskraft zwischen dem ersten Koppelelement und dem zweiten Koppelelement verwirklicht werden kann.

Bevorzugt kann das zweite Koppelelement durch das zweite Fixierelement an dem Stiftgehäuse geklemmt fixiert werden. Anders ausgedrückt kann das zweite Fixierelement das zweite Koppelelement über eine Klemmkraft fixieren.

In einem weiteren Aspekt können das erste Fixierelement und/ oder das zweite Fixierelement aus einem magnetfelddurchlässigen Material, also einem Material beispielsweise Kunststoff, ausgebildet sein.

In einem weiteren Aspekt kann über eine Wahl einer Abmessung, beispielsweise einer Breite oder einer Länge des ersten Fixierelements und/ oder des zweiten Fixierelements eine Halte- bzw. Fixierkraft des Stifts im Stiftköcher eingestellt werden.

Die Aufgabe der vorliegenden Offenbarung wird weiterhin gelöst durch ein System aus dem Stiftköcher nach einem der obigen Aspekte und dem Stift, insbesondere Tieflochmarker, nach einem der obigen Aspekte, wobei das erste Koppelelement und das zweite Koppelelement in einem eingesetzten Zustand des Stifts in dem Stiftköcher lösbar magnetisch miteinander verbunden sind, sich also magnetisch anziehen, und den Stift reversibel in dem Stiftköcher, vorzugsweise mit einer vorbestimmten/ voreingestellten Fixierkraft, fixieren/ halten.

In einem Aspekt können das erste Koppelelement und das zweite Koppelelement eine Dichtvorrichtung ausbilden oder in Verbindung mit dem ersten und/ oder zweiten Fixierelement eine Dichtvorrichtung ausbilden, welche vorgesehen und ausgebildet ist, den Aufnahmeraum hin zu einer das System umgebenden Umgebung abzudichten.

Unter abdichten ist zu verstehen, dass in dem eingesetzten Zustand des Stifts in dem Stiftköcher keine Fremdkörper, wie beispielsweise Schmutzpartikel, in den Aufnahmeraum eindringen können.

Bevorzugt und insbesondere in Verbindung mit einem Filzstift oder Lackmarker kann die Abdichtung auch eine im Wesentlichen luftdichte Abdichtung sein.

In einem Aspekt können das erste Koppelelement und das zweite Koppelelement in dem eingesetzten Zustand des Stifts in dem Stiftköcher vorzugsweise flächig aufeinander aufliegen und so den Aufnahmeraum zu der Umgebung hin abdichten. Eine Dichtfläche zwischen dem ersten Koppelelement und dem zweiten Koppelelement kann dabei normal zu der Längsrichtung oder konisch in einem Winkel zu der Längsrichtung ausgebildet sein.

Die Dichtfläche kann alternativ zwischen dem ersten Fixierelement und dem zweiten Fixierelement ausgebildet sein.

Weiterhin alternativ kann die Dichtfläche zwischen dem ersten Fixierelement und dem Stiftgehäuse ausgebildet sein.

Weiterhin alternativ kann die Dichtfläche zwischen dem zweiten Fixierelement und dem Grundkörper ausgebildet sein.

Weiterhin alternativ kann die Dichtfläche zwischen dem Grundkörper und dem Stiftgehäuse ausgebildet sein.

In einem weiteren Aspekt kann anstelle der Dichtfläche eine Dichtlippe, Dichtkante oder dergleichen ausgebildet sein.

In einer weiteren alternativen Ausführungsform des Systems ist vorgesehen, dass die magnetische Fixierung des Stifts im Grundkörper des Stiftköchers nicht (oder nicht ausschließlich) über den Griffabschnitt, sondern über die Schreibspitze und/oder den Schaft erfolgt.

Der Stift, insbesondere ausgebildet als der Tieflochmarker, weist die Schreibspitze und den die Schreibspitze mit dem Grundkörper des Stifts verbindenden Schaft auf. In dieser Ausführungsform sind die Schreibspitze und/ oder der Schaft zumindest abschnittsweise aus einem metallischen Werkstoff gefertigt oder mit einem metallischen Element ausgebildet, welcher bzw. welches ein magnetisches Element darstellt. Unter dem magnetischen Element ist hierbei ein (ferro-) magnetisches Element (beispielsweise aus Eisen, Kobalt, Nickel oder einer Legierung) zu verstehen, welches von einem Magneten angezogen wird. Die Schreibspitze und/ oder der Schaft bilden in dieser Konfiguration folglich das zweite Koppelelement oder einen Bestandteil desselben aus. Alternativ kann der Schaft eine Hülse oder einen Ring aufweisen, die als das magnetische Element ausgebildet ist.

Der Grundkörper des Stiftköchers weist das erste Koppelelement auf, welches als Magnet ausgebildet ist. Abweichend von den voranstehenden Ausführungsformen ist das erste Koppelelement hierbei bevorzugt nicht unmittelbar an der Einführöffnung angeordnet, sondern tiefer im Aufnahmeraum positioniert. Beispielsweise kann das erste Koppelelement im Bereich des zweiten, konisch zulaufenden Abschnitts des Grundkörpers oder an einem der Einführöffnung gegenüberliegenden Ende/ Abschnitt des Aufnahmeraums angeordnet sein. Das erste Koppelelement kann dabei als ringförmiges Koppelelement ausgebildet sein, welches den Aufnahmeraum in einem Bereich umschließt, in dem der Schaft des Stifts im eingesetzten Zustand zu liegen kommt. Alternativ kann der Magnet am Boden des Aufnahmeraums angeordnet sein, um mit der Schreibspitze zu interagieren. Ferner sind auch punktförmige, linienförmige oder teilkreisförmige Ausbildungen des Magnets vorstellbar.

Das erste Koppelelement kann dabei in die Grundkörperwandung integriert, eingepresst oder verklebt sein, oder an einer Innenseite des Grundkörpers ausgebildet sein.

In einem eingesetzten Zustand des Stifts in den Aufnahmeraum taucht die magnetisch ausgebildete Schreibspitze bzw. der magnetische Schaft in den Wirkbereich des Magneten (des ersten Koppelelements) im Stiftköcher ein. Das erste Koppelelement (der Magnet im Grundkörper) und das zweite Koppelelement (die metallische Schreibspitze/ Schaft) sind magnetisch kompatibel und ziehen sich an. Dadurch wird der Stift, und insbesondere die Markierspitze, reversibel in dem Stiftköcher fixiert.

Diese Anordnung hat den Vorteil, dass der Stift über eine Längenerstreckung in der Längsrichtung geführt wird und die Haltekraft ("Fixierkraft") direkt im Bereich der empfindlichen Schreibspitze oder des stabilen Schafts angreift, was eine sichere Aufnahme auch bei starken Vibrationen gewährleistet. Zudem wird eine automatische Positionierung des Stifts tief im Köcher unterstützt. Ferner kann, je nach konkreter Ausgestaltung, auf ein zusätzliches magnetisches Element verzichtet werden.

Die Aufgabe der vorliegenden Offenbarung wird gemäß einem ggf. unabhängig zu beanspruchenden Aspekt weiterhin gelöst durch eine Verwendung eines/des Stiftköchers, insbesondere nach einem der obigen Aspekte, zur, insbesondere dichtenden/ abgedichteten, Aufnahme eines/des Stifts, insbesondere nach einem der obigen Aspekte, in dem Aufnahmeraum des Stiftköchers.

Gemäß einem bevorzugten Aspekt der Verwendung bildet das erste Koppelelement des Stiftköchers einen Dichtabschnitt oder einen Bestandteil des Dichtabschnitts aus, der den Stift, insbesondere das zweite Koppelelement des Stifts, dichtend aufnimmt. Somit dienen das erste und das zweite Koppelelement bevorzugt nicht nur zur magnetischen Befestigung, sondern auch zur Abdichtung. Bevorzugt ist entsprechend gemäß der Verwendung das erste Koppelelement des Stiftköchers in direktem oder mittelbarem dichtenden/ abgedichteten Eingriff mit dem zweiten Koppelelement des Stifts, so dass ein Eintreten von Schmutz in den Aufnahmeraum des Stiftköchers verhindert ist.

Unter mittelbarem Eingriff ist hierbei zu verstehen, dass zwischen dem ersten Koppelelement und dem zweiten Koppelelement ein oder mehrere Elemente, beispielsweise in Form eines oder mehrerer Fixierelemente und/ oder Dichtlippen/ Dichtkannten ausgebildet sein kann bzw. können.

Die Aufgabe der vorliegenden Offenbarung wird gemäß einem ggf. unabhängig zu beanspruchenden Aspekt weiterhin gelöst durch eine Verwendung eines/ des Stifts, insbesondere nach einem der obigen Aspekte, zur, insbesondere dichtenden/ abgedichteten, Aufnahme in einem Aufnahmeraum eines/ des Stiftköchers, insbesondere nach einem der obigen Aspekte.

Gemäß einem bevorzugten Aspekt der Verwendung bildet das zweite Koppelelement des Stifts einen Dichtabschnitt oder einen Bestandteil des Dichtabschnitts aus, der dichtend an dem Stiftköcher, insbesondere dem ersten Koppelelement des Stiftköchers aufgenommen wird oder ist. Somit dienen das erste und das zweite Koppelelement bevorzugt nicht nur zur magnetischen Befestigung, sondern auch zur Abdichtung. Bevorzugt ist entsprechend gemäß der Verwendung das erste Koppelelement des Stiftköchers in direktem oder mittelbarem dichtenden/ abgedichteten Eingriff mit dem zweiten Koppelelement des Stifts, so dass ein Eintreten von Schmutz in den Aufnahmeraum des Stiftköchers verhindert ist.

In einem gegebenenfalls auch unabhängig zu beanspruchenden Aspekt kann der Stift an einem von der Schreibspitze abgewandten Ende eine lösbare, im wesentlichen zylindrische Kappe aufweisen. Die Offenbarung betrifft entsprechend auch einen Stift, welcher an einem von der Schreibspitze abgewandten Ende eine lösbare, im wesentlichen zylindrische Kappe aufweist. Die Kappe kann beispielsweise als ein Druckknopf für einen Vorschub eines Druckbleistifts des Stifts fungieren und/ oder den Stift verschließen. Die Kappe kann auf das Ende des Stifts gesteckt oder geschraubt sein. Die Kappe kann an einer Innenseite der Kappe eine Anspitzvorrichtung für eine Schreibmine des Schreibstifts aufweisen.

Die Anspitzvorrichtung kann eine im wesentlichen zylindrische Geometrie aufweisen, welche vorgesehen und ausgebildet ist, in einer Schreibminenaufnahme eingesetzt zu werden.

Die Kappe kann an einem Umfang eine Riffelung aufweisen, wobei die Riffelung vorgesehen ausgebildet ist, ein Abrutschen des Bedieners bei einem Losschrauben der Kappe von dem Stift zu verhindern.

Auf einem Kappendeckel, also einer Deck- oder Bodenfläche der Kappe, kann an einer Außenseite ein Anspitzvorrichtungspiktogramm ausgebildet sein.

Die Anspitzvorrichtung kann an einer Innenseite des Kappendeckels ausgebildet sein.

### Kurzbeschreibung der Figuren

Fig. 1 ist eine Seitenansicht eines offenbarungsgemäßen Stiftköchers;
Fig. 2 ist eine perspektivische Ansicht des offenbarungsgemäßen Stiftköchers;
Fig. 3 ist eine perspektivische Ansicht des offenbarungsgemäßen Stiftköchers in einer ersten alternativen Ausführungsform;
Fig. 4 ist eine perspektivische Ansicht des offenbarungsgemäßen Stiftköchers in einer zweiten alternativen Ausführungsform;
Fig. 5 ist eine perspektivische Ansicht des offenbarungsgemäßen Stiftköchers in einer zweiten alternativen Ausführungsform;
Fig. 6 ist eine Seitenansicht eines offenbarungsgemäßen Stifts in Form eines Tieflochmarkers;
Fig. 7 ist eine perspektivische Ansicht des offenbarungsgemäßen Stifts;
Fig. 8 ist eine weitere Seitenansicht des offenbarungsgemäßen Stifts in einer ersten alternativen Konfiguration;
Fig. 9 ist eine Seitenansicht des offenbarungsgemäßen Systems aus dem Stiftköcher und dem Stift;
Fig. 10 ist eine Draufsicht auf eine Kappe des Stifts;
Fig. 11 ist eine perspektivische Ansicht der Kappe;
Fig. 12 ist eine weitere Seitenansicht des offenbarungsgemäßen Stifts in einer zweiten alternativen Konfiguration; und
Fig. 13 ist eine Seitenansicht des offenbarungsgemäßen Systems aus dem Stiftköcher und dem Stift in der zweiten alternativen Konfiguration.

### Beschreibung der Ausführungsbeispiele

Nachstehend werden Ausführungsbeispiele der vorliegenden Offenbarung auf der Basis der zugehörigen Figuren beschrieben.

Fig. 1 bis Fig. 5 zeigen einen offenbarungsgemäßen Stiftköcher 2 zur Aufbewahrung eines Stifts, insbesondere eines Tieflochmarkers oder eines Filzstifts oder eines Lackmarkers oder eines Zimmermannsbleistifts.

Der Stiftköcher 2 beinhaltet einen Grundkörper 4, welcher sich in einer Längsrichtung L erstreckt. Der Grundkörper 4 beinhaltet einen ersten, im Wesentlichen rohrförmigen Abschnitt 6 und einen zweiten, konisch zulaufenden Abschnitt 8. Der erste Abschnitt 6 ist einstückig ausgebildet. Der erste Abschnitt 6 des Grundkörpers 4 weist an einer ersten Stirnfläche eine im wesentlichen kreisrunde Einführöffnung 10 auf. Die Einführöffnung 10 ist vorgesehen und ausgebildet, den Stift (siehe 36 in Fig. 6) in einen Aufnahmeraum 12 zumindest teilweise einzuführen. Anstelle des ersten Abschnitts 6 und des zweiten Abschnitts 8 kann auch ein einstückiger Abschnitt ausgebildet sein.

An einer äußeren Mantelfläche 14 des ersten Abschnitts 6 des Grundkörpers 4 ist ein Befestigungsclip/ Halteclip 16 vorgesehen und ausgebildet, den Stiftköcher 2 an einem Gürtel, einer (Hosen- bzw. Zollstock-) Tasche oder an einem sonstigen geeigneten Gegenstand eines Nutzers des Stiftköchers 2 zu fixieren.

Benachbart zu der Einführöffnung 10 sind, an einem ersten Ende 38 des Grundkörpers 4, auf der Mantelfläche 14, radial gegenüberliegend zueinander zwei Griffflächen 18 ausgebildet. Bei den Griffflächen 18 handelt es sich um eine lokal aufgeraute oder geriffelte Oberfläche. Weiterhin ist in der Mantelfläche 14 ein Beschriftungsfeld 28 ausgebildet. Das Beschriftungsfeld 28 ist ein Rücksprung in der Mantelfläche 14, welcher vorgesehen und ausgebildet ist, beschriftet oder beklebt zu werden.

Der zweite Abschnitt 8 des Grundkörpers 4 hat rohrsegmentförmige Rücksprünge 20, welche vorgesehen und ausgebildet sind, eine Rotation des Stiftköchers 2, beispielsweise innerhalb der Tasche des Benutzers, zu reduzieren. Weiterhin fungieren die Rücksprünge 20 als Griffmulden, in die bei einer Zweihandbedienung eingegriffen werden kann.

Der Halteclip 16 ist einstückig mit dem ersten Abschnitt 6 des Grundkörpers 4 ausgebildet. An dem Halteclip 16 sind auf einer dem ersten Abschnitt 6 zugewandten Seite erste Widerhaken 24 ausgebildet. In der Längsrichtung L alternierend gegenüber von den ersten Widerhaken 24 sind zweite Widerhaken 26 an dem Grundkörper 4 ausgebildet. Die ersten Widerhaken 24 und die zweiten Widerhaken 26 fixieren den Stiftköcher 2 sicher über den Halteclip 16 und verhindern ein Abrutschen bzw. Herausfallen des Stiftköchers 2 aus beispielsweise einer Tasche des Benutzers.

Der erste Abschnitt 6 und der zweite Abschnitt 8 sind in einem Verbindungsbereich 30 miteinander verbunden/ gekoppelt. Der Verbindungsbereich 30 kann als eine kraft- und/ oder formschlüssige Verbindung zwischen dem ersten Abschnitt 6 und dem zweiten Abschnitt 8 ausgebildet sein, wobei der zweite Abschnitt 8 in den ersten Abschnitt 6 teilweise eingeschoben ist. Anders ausgedrückt können der erste Abschnitt 6 und der zweite Abschnitt 8 miteinander verklebt, verpresst, aufgeschrumpft, verschweißt oder Ähnliches sein. Hierfür ist in dem Verbindungsbereich 30 der zweite Abschnitt 8 mit einem reduzierten Außendurchmesser ausgebildet, so dass eine Außenkontur des Stiftköchers 2 in dem Verbindungsbereich 30 im Wesentlichen stufenlos ausgebildet ist. Selbstverständlich kann auch der erste Abschnitt 6 in den zweiten Abschnitt 8 teilweise eingeschoben sein oder der erste Abschnitt 6 und der zweite Abschnitt 8 können an sich kontaktierenden Stirnflächen miteinander verbunden sein. Auch eine einstückige Ausbildung des Grundkörpers ist denkbar.

Weiterhin sind Ausführungsformen vorstellbar, in welchen der Verbindungsbereich 30 als ein reversibel verbundener Verbindungsbereich 30 ausgebildet ist, so dass dieser von dem Nutzer verbunden und getrennt werden kann. Bevorzugt kann der Verbindungsbereich 30 hierfür mit einem Bajonettverschluss ausgebildet sein.

Angrenzend an die Einführöffnung 10 ist ein ringförmiges erstes Koppelelement 32 ausgebildet. Das erste Koppelelement 32 ist in der in Fig. 2 dargestellten ersten Ausführungsform in den ersten Abschnitt 6 eingepresst und/ oder eingeklebt. Bei dem ersten Koppelelement 32 handelt es sich in der hier dargestellten Ausführungsform um einen ringförmigen Magneten, wobei die Nord-Südpol-Ausrichtung des Magneten in der Längsrichtung L ausgerichtet ist. Das erste Koppelelement 32 wird durch ein scheibenförmiges erstes Fixierelement 34 fest mit dem ersten Abschnitt 6 verbunden. Das erste Fixierelement 34 in der hier dargestellten Ausführungsform deckt das erste Koppelelement 32 hin zu der Einführöffnung 10 ab. Auf diese Weise schützt das erste Fixierelement 34 das erste Koppelelement 32 vor Beschädigung.

Fig. 3 zeigt eine erste alternative Ausführungsform des Stiftköchers 2, welche im Wesentlichen der ersten Ausführungsform entspricht. Die erste alternative Ausführungsform des Stiftköchers 2 unterscheidet sich lediglich in der Ausbildung des ersten Koppelelements 32 von der ersten Ausführungsform. In der ersten alternativen Ausführungsform wird auf das erste Fixierelement 34 verzichtet und das erste Koppelelement 32 bildet die Einführöffnung 10 des Aufnahmeraums 12. Das erste Koppelelement 32 ist in der Innenwandung des Aufnahmeraums verpresst und/ oder verklebt.

Fig. 4 zeigt eine zweite alternative Ausführungsform des Stiftköchers 2, welche im Wesentlichen der ersten Ausführungsform und der ersten alternativen Ausführungsform entspricht. Die zweite alternative Ausführungsform des Stiftköchers 2 unterscheidet sich ebenfalls lediglich in der Ausbildung des ersten Koppelelements 32 von der ersten Ausführungsform. In der zweiten alternativen Ausführungsform erstreckt sich das erste Fixierelement 34 in den Aufnahmeraum hinein und das erste Koppelelement 32 ist, hier in einer Nut, in dem ersten Fixierelement 34 aufgenommen. Das erste Fixierelement ist hierbei in bzw. an der Innenwandung des Aufnahmeraums verpresst und/ oder verklebt.

Fig. 5 zeigt eine dritte alternative Ausführungsform des Stiftköchers 2, welche im Wesentlichen der zweiten alternativen Ausführungsform entspricht. Die dritte alternative Ausführungsform des Stiftköchers 2 unterscheidet sich lediglich in der Ausbildung des ersten Koppelelements 32 von der zweiten alternativen Ausführungsform. In der dritten alternativen Ausführungsform sind eine Mehrzahl von ersten Koppelelementen 32 punktförmig in dem ersten Fixierelement 34 ausgebildet. Die Mehrzahl von ersten Koppelelementen 32 sind regelmäßig umfänglich verteilt in dem ersten Fixierelement 34 aufgenommen. In der hier dargestellten dritten alternativen Ausführungsform sind die Mehrzahl von ersten Koppelelementen 32 hin zu dem Aufnahmeraum 12 orientiert. Selbstverständlich können die Mehrzahl von ersten Koppelelementen 32 auch in eine Endfläche (in der Draufsicht in der Längsrichtung L) aufgenommen sein. Weiterhin alternativ können die Mehrzahl von ersten Koppelelementen 32 hin zu der Grundkörperwandung 62 orientiert sein.

Fig. 6 und Fig. 7 zeigen den offenbarungsgemäßen Stift 36 in einer ersten Konfiguration. Der Stift 36 ist ein Tieflochmarker in einer Konfiguration als Druckbleistift mit einer Vorschubmechanik und beinhaltet eine Schreibspitze 40, einen sich an die Schreibspitze anschließenden Schaft 42 und einen Griffabschnitt 44. Der Griffabschnitt 44 ist vorgesehen und ausgebildet, von dem Nutzer gegriffen zu werden. Der Griffabschnitt 44 beinhaltet Griffflächen 46. Bei den Griffflächen 46 handelt es sich um lokale Riffelungen, welche einen Griff für den Nutzer erleichtern und ein Abrutschen verhindern. An dem Griffabschnitt 44 ist ein zweites Koppelelement 48 ausgebildet. Das zweite Koppelelement 48 ist als ein Magnetring ausgebildet, welcher den Griffabschnitt 44 radial umgibt. Das zweite Koppelelement 48 ist hierbei an einem dem Schaft 42 zugewandten Endabschnitt des Griffabschnitts 44 ausgebildet.

Das zweite Koppelelement 48 ist mittels eines zweiten Fixierelements 50 an dem Griffabschnitt 44 fixiert. Das zweite Fixierelement 50 ist eine umlaufende Kante an dem Griffabschnitt 44. Das zweite Fixierelement 50 ist in der hier dargestellten Ausführungsform einstückig mit dem Griffabschnitt 44 ausgebildet.

Der Schaft 42 ist teilweise von einer Hülse 52 umschlossen/ umgeben. Die Hülse 52 ist über ein Gewinde 54 (siehe Fig. 8) lösbar an dem Griffabschnitt 44 fixiert. Somit kann über ein Aufschrauben bzw. Abschrauben der Hülse 52 über dem Schaft 42 zwei unterschiedliche Tieflochmarkiertiefen eingestellt werden.

An einem von dem Schaft 42 abgewandten Ende des Griffabschnitts 44 ist eine Kappe 56 ausgebildet. Die Kappe 56 dient als Knopf, um die Vorschubmechanik zu aktivieren bzw. zu betätigen. Die Kappe 56 kann von dem Griffabschnitt 44 abgezogen bzw. abgeschraubt werden. Wie in Fig. 11 dargestellt, ist an einer Innenseite der Kappe 56 ein Anspitzer 58 ausgebildet. Der Anspitzer erstreckt sich in dem von der Kappe 56 ausgebildeten Raum und ist, in einem montierten Zustand der Kappe 56 an dem Stift 36 in dem Griffabschnitt 44 des Stifts 36 aufgenommen.

Fig. 9 zeigt das offenbarungsgemäße System 60 bestehend aus dem Stift 36 und dem Stiftköcher 2 in einem Zustand, in welchem der Stift 36 in den Stiftköcher 2 eingesetzt ist. In der hier dargestellten Ausführungsform liegt in dem eingesetzten Zustand das zweite Koppelelement 48 des Stifts 36 an dem ersten Koppelelement 32 des Stiftköchers 2 an. Das erste Koppelelement 32 und das zweite Koppelelement 48 haften magnetisch aneinander und fixieren so den Stift 36 in dem Stiftköcher 2. Das erste Koppelelement 32 und das zweite Koppelelement 48 haften derart aneinander, dass der Aufnahmeraum 12 gegen eine das System umgebende Umgebung 64 abgedichtet ist. Somit fungieren das erste Koppelelement 32 und das zweite Koppelelement 48 zusammen als eine Dichtvorrichtung für den Aufnahmeraum.

Fig. 12 und Fig. 13 zeigen eine vierte alternative Ausführungsform des offenbarungsgemäßen Stifts 36 und des Systems 60.

Fig. 12 zeigt den Stift 36 in einer Seitenansicht. Der Aufbau entspricht im Wesentlichen der in Fig. 6 gezeigten Ausführungsform, wobei der Stift 36 eine Schreibspitze 40, einen Schaft 42 und einen Griffabschnitt 44 mit Griffflächen 46 sowie einer Kappe 56 aufweist.

Im Unterschied zu den vorangehenden Ausführungsformen ist das zweite Koppelelement 66 hierbei am Schaft 42 des Stifts 36 ausgebildet. Das zweite Koppelelement 66 ist als eine Hülse oder Beschichtung aus einem magnetischen oder magnetisierbaren Material (beispielsweise Metall) ausgebildet, welche den Schaft 42 in einem definierten Längsabschnitt umfangsseitig umschließt. Das zweite Koppelelement 66 ist dabei in Längsrichtung beabstandet zu dem Griffabschnitt 44 angeordnet.

Fig. 13 zeigt das System 60 in einer Seitenansicht, wobei der Stift 36 vollständig in den Stiftköcher 2 eingeschoben ist. Der Stiftköcher 2 weist an seiner Außenseite den Halteclip 16, die Griffflächen 18 sowie das Beschriftungsfeld 28 auf. Der Stiftköcher 2 beinhaltet ein erstes Koppelelement 68, welches in dieser Ausführungsform im Inneren des Grundkörpers, beabstandet von der Einführöffnung, angeordnet ist (in Fig. 13 gestrichelt dargestellt). Das erste Koppelelement 68 ist als ein Magnet oder eine magnetische Anordnung ausgebildet, welche in der Grundkörperwandung oder an einer Innenseite des Aufnahmeraums integriert ist.

Die Position des ersten Koppelelements 68 in Längsrichtung des Stiftköchers 2 korrespondiert mit der Position des zweiten Koppelelements 66 am Schaft 42 des Stifts 36. In dem in Fig. 13 gezeigten eingesetzten Zustand liegen das erste Koppelelement 68 und das zweite Koppelelement 66 somit radial, getrennt durch die Grundkörperwandung oder direkt im Aufnahmeraum, einander gegenüber bzw. in Überdeckung. Durch die magnetische Anziehungskraft zwischen dem ersten Koppelelement 68 und dem zweiten Koppelelement 66 wird der Stift 36 sicher und reversibel im Stiftköcher 2 gehalten, wobei die Fixierung hierbei im Bereich des Schafts 42 erfolgt.

### Bezugszeichenliste

- 2: Stiftköcher
- 4: Grundkörper
- 6: erster Abschnitt
- 8: zweiter Abschnitt
- 10: Einführöffnung
- 12: Aufnahmeraum
- 14: Mantelfläche
- 16: Halteclip
- 18, 46: Grifffläche
- 20: Rücksprung
- 24: erster Widerhaken
- 26: zweiter Widerhaken
- 28: Beschriftungsfeld
- 30: Verbindungsbereich
- 32, 68: erstes Koppelelement
- 34: erstes Fixierelement
- 36: Stift
- 38: erstes Ende
- 40: Schreibspitze
- 42: Schaft
- 44: Griffabschnitt
- 48, 66: zweites Koppelelement
- 50: zweites Fixierelement
- 52: Hülse
- 54: Gewinde
- 56: Kappe
- 58: Anspitzer
- 60: System
- 62: Grundkörperwandung
- 64: Umgebung

## Patentansprüche

1. Stiftköcher (2) zur Aufbewahrung eines Stifts (36) oder Markers, insbesondere eines Tieflochmarkers, mit
einem, vorzugsweise hülsenförmig ausgebildeten, Grundkörper (4), der sich in einer Längsrichtung (L) erstreckt und einen Aufnahmeraum (12) zur zumindest teilweisen Aufnahme des Stifts (36) begrenzt und eine Grundkörperwandung (62) aufweist,
wobei der Grundkörper (4) an einem ersten Ende (38) der Längsrichtung (L) eine Einführöffnung (10) in der Grundkörperwandung (62) zum Einbringen des Stifts (36) in den Aufnahmeraum (12) aufweist, wobei in oder an dem Grundkörper (4) zumindest ein erstes Koppelelement (32,68) ausgebildet ist, den Stift (36) in dem Aufnahmeraum (12) reversibel zu fixieren, **dadurch gekennzeichnet, dass** das erste Koppelelement (32, 68) ein magnetisches Element oder einen Magneten beinhaltet oder ist.

2. Stiftköcher (2) nach Anspruch 1, **dadurch gekennzeichnet, dass** das zumindest eine erste Koppelelement (32, 68), vorzugsweise gleichmäßig, über einen Umfang des Grundkörpers verteilt ausgebildet ist.

3. Stiftköcher (2) nach Anspruch 2, **dadurch gekennzeichnet, dass** das vorzugsweise genau eine erste Koppelelement (32, 68) als ein ringförmiges Koppelelement ausgebildet ist, wobei das Koppelelement den Aufnahmeraum (12) abschnittsweise radial umschließt bzw. umgibt.

4. Stiftköcher (2) nach einem der Ansprüche 1 bis 3, **dadurch gekennzeichnet, dass** das erste Koppelelement (32, 68) über ein erstes Fixierelement des Grundkörpers fest oder lösbar, vorzugsweise über ein Gewinde, an dem Grundkörper fixiert ist.

5. Stiftköcher (2) nach Anspruch 4, **dadurch gekennzeichnet, dass** das erste Fixierelement die Einführöffnung (10) des Grundkörpers beinhaltet oder ist.

6. Stiftköcher (2) nach einem der Ansprüche 1 bis 5, **dadurch gekennzeichnet, dass** das erste Koppelelement (32) einen Dichtabschnitt ausbildet, wobei der Dichtabschnitt vorgesehen und ausgebildet ist, den Stift (36) dichtend aufzunehmen.

7. Stift (36), insbesondere Tieflochmarker, für einen Stiftköcher nach einem der Ansprüche 1 bis 6, **dadurch gekennzeichnet, dass** der Stift (36) ein zweites Koppelelement (48, 66) beinhaltet, wobei das zweite Koppelelement (48, 66) ein magnetisches Element oder einen Magneten beinhaltet oder ist und wobei das zweite Koppelelement (48, 66) magnetisch kompatibel zu dem ersten Koppelelement (32, 68) ausgebildet ist.

8. Stift (36) nach Anspruch 7, **dadurch gekennzeichnet, dass** das zweite Koppelelement (48) in oder an einem Griffabschnitt (44) des Stifts (36) ausgebildet ist.

9. Stift (36) nach Anspruch 7 oder 8, **dadurch gekennzeichnet, dass** das zweite Koppelelement (48, 66) über ein zweites Fixierelement fest oder lösbar, vorzugsweise über ein Gewinde, an dem Stift (36) fixiert ist.

10. Stift (36) nach einem der Ansprüche 7 bis 9, **dadurch gekennzeichnet, dass** der Stift (36) an einem ersten Endabschnitt eine Schreibspitze (40) aufweist und an einem zweiten, von dem ersten Endabschnitt abgewandten Endabschnitt eine Kappe aufweist, wobei die Kappe eine an oder in einem Kappeninnenraum ausgebildete Anspitzvorrichtung aufweist.

11. Stift (36) nach einem der Ansprüche 7 bis 10, **dadurch gekennzeichnet, dass** das zweite Koppelelement (48) einen Dichtabschnitt ausbildet, wobei der Dichtabschnitt vorgesehen und ausgebildet ist, den Stift (36) dichtend in dem Stiftköcher (2) aufzunehmen.

12. System aus dem Stiftköcher (2) nach einem der Ansprüche 1 bis 6 und dem Stift (36) nach Anspruch 7 bis 11, **dadurch gekennzeichnet, dass** das erste Koppelelement (32) und das zweite Koppelelement (48) in einem eingesetzten Zustand des Stifts (36) in dem Stiftköcher lösbar magnetisch miteinander verbunden sind und den Stift (36) reversibel in dem Stiftköcher, vorzugsweise mit einer vorbestimmten Fixierkraft, fixieren.

13. System nach Anspruch 12, **dadurch gekennzeichnet, dass** das erste Koppelelement (32) und das zweite Koppelelement (48) eine, vorzugsweise magnetische, Dichtvorrichtung ausbilden und/oder in Verbindung mit dem ersten und/ oder zweiten Fixierelement eine Dichtvorrichtung ausbilden, welche vorgesehen und ausgebildet ist, den Aufnahmeraum (12) hin zu einer das System umgebenden Umgebung abzudichten.

14. Verwendung des Stiftköchers (2) nach einem der Ansprüche 1 bis 6 zur, insbesondere dichtenden, Aufnahme des Stifts (36) nach einem der Ansprüche 7 bis 11 in dem Aufnahmeraum (12) des Stiftköchers (2).
